# EUROPÄISCHE PATENTSCHRIFT

(11) **EP 0 642 572 B1**
(45) Veröffentlichungstag und Bekanntmachung des Hinweises auf die Patenterteilung: **12.03.1997**
(21) Anmeldenummer: 93909943.8
(22) Anmeldetag: 11.05.1993
(51) Int. Cl.: C11D 1/83

(54) **VERFAHREN ZUR FUSSBODENREINIGUNG**
FLOOR CLEANING PROCESS
PROCEDE POUR NETTOYER DES SOLS

(30) Priorität: 18.05.1992 DE 4216410
(43) Veröffentlichungstag der Anmeldung: 15.03.1995
(73) Patentinhaber: Henkel Kommanditgesellschaft auf Aktien, 40191 Düsseldorf (DE)
(72) Erfinder: SOLDANSKI, Heinz, D-4300 Essen 18 (DE); HOLDT, Bernd-Dieter, D-4000 Düsseldorf (DE); NOGLICH, Jürgen, D-4000 Düsseldorf (DE)
(86) Internationale Anmeldenummer: EP9301152
(87) Internationale Veröffentlichungsnummer: WO9323513

(56) Entgegenhaltungen:
- EP-A- 0 486 786
- DE-A- 4 032 126
- DE-A- 4 041 118
- US-A- 4 483 787
- DATABASE WPI Section Ch, Derwent Publications Ltd., London, GB; Class A97, AN
- 91-277197 Ä38Ü

## Beschreibung

Die vorliegende Erfindung liegt auf dem Gebiet der Reinigung von Fußböden mit Hilfe wäßriger Tensidlösungen.

Die heute gebräuchlichsten Verfahren zur Reinigung und Pflege von Fußböden lassen sich im wesentlichen in drei Klassen einteilen:

Verfahren, die in erster Linie die Pflege und Konservierung der Fußböden zum Ziel haben, verwenden Mittel, die nach dem Auftragen und Verteilen auf den Fußbodenoberflächen mehr oder weniger harte widerstandsfähige Schutzfilme erzeugen. Die Mittel enthalten zu diesem Zweck, meist in emulgierter Form, Wachse oder filmbildende Polymere und vernetzende Wirkstoffe, in der Regel Schwermetallsalze, die zusammen nach dem Abtrocknen auf den behandelten Flächen selbstglänzende oder polierbare Filme bilden. Auf diese Weise läßt sich eine langanhaltende Konservierung der Oberflächen erreichen, wobei je nach Qualität des Films auch starke mechanische Beanspruchungen gut vertragen werden. Nachteilig ist bei diesen Mitteln, daß eine Entfernung der festhaftenden Filme, wenn sie, etwa wegen Verschmutzung oder Beschädigung, notwendig wird, nur unter extremen Bedingungen möglich ist.

Im Gegensatz dazu verwendet man bei Verfahren, deren Ziel die Reinigung und Wiederherstellung der ursprünglichen Oberfläche ist, Mittel die hohe Anteile an Tensiden, oft zusammen mit alkalisch reagierenden Stoffen, organischen Lösungsmitteln oder Abrasivstoffen enthalten. Mit diesen Mitteln ist in vielen Fällen eine gründliche Entfernung von Verschmutzungen und alten Belägen möglich, doch sind die so gereinigten Oberflächen danach in der Regel der Wiederanschmutzung schutzlos ausgesetzt, sofern nicht eine Konservierungsbehandlung angeschlossen wird.

Neben diesem Verfahren der Grundreinigung, bei dem die alten Selbstglanzbeläge entfernt werden, kennt man Verfahren zur oberflächlichen Reinigung, bei dem nur lose aufliegender und anhaftender Schmutz entfernt wird, ohne daß es zu einem Angriff auf die Pflegefilme kommt. Die dabei verwendeten Mittel enthalten Tenside nur in geringer Konzentration und allenfalls geringe Mengen an Alkali. Meist sind gleichzeitig geringe Konzentrationen an pflegenden Substanzen enthalten, weshalb diese Mittel auch als Wischpflegemittel bezeichnet werden. Ein Beispiel eines solchen Mittels wird in der japanischen Patentanmeldung 3/182596 beschrieben.

Bei den zuletzt genannten Verfahren, zu denen auch das Verfahren gemäß der vorliegenden Erfindung gehört, liegt ein wesentliches Problem darin, bei guter Schmutzentfernung die sonstigen Eigenschaften der Fußbodenoberfläche, insbesondere deren Glanz, nicht zu beeinträchtigen. Dieses Problem ist bei den heute angewandten Verfahren vielfach nur mangelhaft gelöst, weil die verwendeten Reinigungsmittel nicht gleichmäßig genug verteilt werden können und streifenförmig auftrocknen. Es bestand daher trotz vieler Vorschläge auf diesem Gebiet nach wie vor die Aufgabe, ein insgesamt befriedigenderes Verfahren zu entwickeln.

Die vorliegende Erfindung bietet eine Lösung dieses Problems in Form eines Verfahrens zur Reinigung von Fußböden, bei dem eine wäßrige Tensidlösung in einer Menge von 0,2 bis 5 g pro Quadratmeter unverdünnt auf den Fußboden, vorzugsweise durch Sprühen, aufgetragen und dort durch Wischen verteilt wird, wobei diese Lösung eine Tensidkombination aus Alkylpolyglycosid und Alkylethersulfat enthält.

Durch den Vorgang des Aufsprühens und insbesondere das anschließende Wischen des Fußbodens wird eine weitgehend gleichmäßige Verteilung des Reinigungsmittels erreicht, so daß dessen Wirkung sich gleichmäßig entfalten kann. Der nach dem Wischen auf dem Fußboden verbleibende Anteil der Tensidlösung trocknet in bisher unerreichter Weise so gleichmäßig auf die Fußbodenoberfläche auf, daß keine Streifen erkennbar sind und der Glanz der Oberfläche voll erhalten bleibt. Die hohe Reinigungswirkung und die Eigenschaft des streifenfreien Auftrocknens werden entscheidend durch die in der Lösung vorliegende Tensidkombination aus Alkylpolyglycosid und Alkylethersulfat bestimmt. Bei den erfindungsgemäß verwendeten Alkylpolyglycosiden handelt es sich um Tenside der allgemeinen Formel I

R-O(-G)ₙ I

in der R einen langkettigen Alkylrest mit 8 bis 22 C-Atomen, G einen glycosidisch gebundenen Rest eines Monosaccharids und n einen Wert zwischen 1 und 10 bedeuten.

Alkylpolyglycoside sind als oberflächenaktive Substanzen seit mehr als 50 Jahren bekannt und können auf verschiedenen Wegen hergestellt werden. In diesem Zusammenhang sei nur auf die europäische Patentanmeldung 362 671 hingewiesen, in der auch Literatur zu älteren Verfahren zitiert wird.

Eine für den technischen Maßstab heute bedeutsame Synthese besteht im wesentlichen in der säurekatalysierten Kondensation von Monosacchariden vom Typ der Aldosen (HO-G) mit langkettigen Alkoholen (R-OH), die 8 bis 22, vorzugsweise 8 bis 18 C-Atome enthalten. Unter Wasseraustritt entstehen Alkylglycoside der Formel I

R-O(-G)ₙ

wobei der Wert von n durch die Wahl der Reaktionsbedingungen in weiten Grenzen variiert werden kann. Erfindungsgemäß brauchbar sind Alkylglycoside der Formel I mit n = 1 bis 10; bevorzugt werden Verbindungen mit Werten für n zwischen 1 und 6, inbesondere 1 bis 2. In Produkten, bei denen n größer als 1 ist, stellt n naturgemäß einen statistischen Mittelwert dar.

Bei der Herstellung der Alkylglycoside kann man auch von Oligo- oder Polysacchariden ausgehen, die dann im Verlauf der säurekatalysierten Reaktion zunächst durch Hydrolyse und/oder Alkoholyse zu niederen Bruchstücken depolymerisiert werden ehe sich die Alkylglycoside der Formel I bilden. Auch Gemische verschiedener reduzierender Monosaccharide oder Polysaccharide, die verschiedene Monosaccharideinheiten enthalten, lassen sich als Ausgangsmaterialien verwenden, wobei, falls n größer als 1 ist, entsprechend gemischt zusammengesetzte Alkylglycosidmoleküle entstehen können.

Als Ausgangsmaterialien eignen sich vorzugsweise folgende Monosaccharide: Glucose, Mannose, Galaktose, Arabinose, Apiose, Lyxose, Gallose, Altrose, Idose, Ribose, Xylose und Talose sowie die aus diesen Monosacchariden zusammengesetzten Oligo- und Polysaccharide, beispielsweise Maltose, Lactose, Maltotriose, Hemicellulose, Stärke, Partialhydrolisate der Stärke und Zuckersirup. Im Rahmen der Erfindung werden allerdings Alkylglycoside bevorzugt, die aus gleichen Monosaccharideinheiten aufgebaut sind. Besonders bevorzugt werden dabei Alkylglycoside, bei denen der Rest (-G) von der Glucose abgeleitet ist. Für diese auch als Alkylglucoside bezeichneten Verbindungen werden entsprechend als Ausgangsmaterialien Glucose, Maltose, Stärke und andere Oligomere der Glucose verwendet.

Der Alkylteil R leitet sich bei der oben beschriebenen Herstellung von langkettigen, gegebenenfalls ungesättigten, vorzugsweise primären Alkoholen ab, die verzweigt sein können, vorzugsweise aber nicht verzweigt sind. Beispiele sind die synthetischen Oxoalkohole mit 9 bis 15 C-Atomen und die aus natürlichen Fettsäuren gewonnenen Fettalkohole mit 8 - 22 C-Atomen. Bevorzugt werden die Fettalkohole mit 8 bis 18 C-Atomen sowie die Oxoalkohole mit 11 bis 15 C-Atomen, insbesondere aber die Fettalkohole mit 8 bis 10 C-Atomen oder mit 12 bis 14 C-Atomen.

Neben den eigentlichen Alkylglykosiden der Formel I enthalten technisch hergestellte Produkte im allgemeinen noch gewisse Anteile an freiem Alkohol R-OH und nicht acetalisierte Saccharide, gegebenenfalls in oligomerisierter Form. Diese technischen Verunreinigungen stören in den meisten Fällen beim beabsichtigten Verwendungszweck nicht. Wird bei der Herstellung der Alkylglykoside von Alkoholgemischen ausgegangen, beispielsweise von Alkoholen auf Basis natürlicher Fette, handelt es sich selbstverständlich auch bei den Alkylglykosiden um Gemische mit entsprechend weiter Bedeutung von R in der Formel I.

Bei der zweiten im erfindungsgemäßen Tensidgemisch verwendeten Komponente handelt es sich um Alkylethersulfate. Chemisch gesehen sind dies Salze von Schwefelsäuremonoestern ethoxylierter langkettiger Alkohole mit der allgemeinen Formel II

R'-O(-CH₂-CH₂-O)ₘ-SO₄M II

Alkylethersulfate sind als Tenside seit langer Zeit im praktischen Gebrauch, so daß auf die Herstellung an dieser Stelle nicht näher eingegangen werden muß. Ein übliches Verfahren ist die Ethoxylierung langkettiger Alkohole R-OH mit m Mol Ethylenoxid und anschließende Sulfatierung und Neutralisierung. In Formel II leitet sich der Rest R' von langkettigen, gegebenenfalls ungesättigten, vorzugsweise primären Alkoholen ab, die verzweigt sein können, vorzugsweise aber nicht verzweigt sind. Beispiele sind die synthetischen Oxoalkohole mit 9 bis 15 C-Atomen und die aus natürlichen Fettsäuren gewonnen Fettalkohole mit 8 bis 22 C-Atomen. Bevorzugt werden im Rahmen der Erfindung Ethersulfate, bei denen sich R' von Fettalkoholen mit 10 bis 18 C-Atomen oder von Oxoalkoholen mit 11 bis 15 C-Atomen ableitet. Der Index m gibt die Anzahl der Mole Ethylenoxid (EO) an, die im Molekül gebunden sind. Der Wert für m liegt bei den erfindungsgemäß verwendbaren Ethersulfaten zwischen 1 und 6, vorzugsweise zwischen 2 und 4. Es ist bei dem üblichen Herstellungsverfahren, das über die Ethoxylierung von langkettigen Alkoholen R'-OH verläuft, selbstverständlich, daß m stets nur einen Mittelwert mehrerer ganzer Zahlen bedeuten kann. M stellt das Kation der zur Neutralisation des Schwefelsäurehalbesters verwendeten Base dar. Bei den erfindungsgemäß verwendbaren Alkylethersulfaten ist M vorzugsweise Alkalimetall oder Ammonium, insbesondere Natrium.

Die besonderen Vorzüge des erfindungsgemäßen Reiniungsverfahrens beruhen ganz wesentlich auf der gleichzeitigen Verwendung der Alkylpolyglycoside und Alkylethersulfate in der wäßrigen Reinigungsflotte. Üblicherweise liegt das Gewichtsverhältnis zwischen Alkylpolyglycosiden und Alkylethersulfaten zwischen etwa 1 : 10 und 10 : 1. Bevorzugt werden Gewichtsverhältnisse zwischen 4 : 1 und 1 : 4 und insbesondere zwischen 2 : 1 und 1 : 2. Auf Grund des besonderen Zusammenwirkens dieser Tenside ist in der Reinigungslösung nur eine geringe Konzentration des Tensidgemisches erforderlich, die vorzugsweise 0,2 bis 4 Gewichtsprozent und insbesondere 0,5 bis 2 Gewichtsprozent beträgt.

Neben der erfindungsgemäß verwendeten Tensidkombination enthält die Reinigungslösung üblicherweise keine anderen Tenside, wenn auch deren Anwesenheit nicht ausgeschlossen ist, sofern sie die vorteilhafte Wirkung des Gemisches aus Alkylpolyglycosiden und Alkylethersulfaten nicht stört. Dagegen kann der Zusatz anderer Reinigungswirkstoffe und Pflegemittel zweckmäßig sein. Zu erwähnen sind hier in erster Linie wassermischbare organische Lösungsmittel, Komplexbildner für die Wasserhärte, Wachse und filmbildende Polymere. Daneben seien Farbstoffe, Duftstoffe, Schauminhibitoren und antimikrobielle Wirkstoffe sowie Säuren und Basen zur Regulierung des pH-Wertes genannt. Es ist selbstverständlich, daß bei der Auswahl nur solche Vertreter dieser Stoffe gewählt werden, die die vorteilhaften Wirkungen des Tensidgemisches aus Alkylpolyglycosiden und Alkylethersulfaten nicht beeinträchtigen.

Bei den erfindungsgemäß verwendbaren wassermischbaren organischen Lösungsmitteln handelt es sich in erster Linie um leicht flüchtige Alkohole und Etheralkohole. Beispiele sind insbesondere die niederen Alkohole mit 2 bis 4 C-Atomen, von denen wiederum Ethanol besonders bevorzugt wird. Der Gehalt an organischen Lösungsmitteln in der Reinigungsmittellösung liegt im allgemeinen nicht über 20 Gewichtsprozent, vorzugsweise zwischen 1 und 10 Gewichtsprozent.

Die Mitverwendung von Wachsen und/oder filmbildenden Polymeren in der Reinigungsmittellösung hat den Zweck, den auf der Fußbodenoberfläche zurückbleibenden dünnen Film stärker schmutzabweisend auszurüsten und gegebenenfalls geringfügige Beschädigungen in der Oberfläche des Fußbodens, die den Glanz beeinträchtigen, auszugleichen. Als Wachse eignen sich sowohl synthetische Wachse, wie beispielsweise Polyethylenwachse, teilsynthetische Wachse, wie die Montanesterwachse und na-türliche Wachse, wie beispielsweise Carnaubawachs und Candelilawachs. Erfindungsemäß bevorzugt werden die natürlichen Wachse, insbesondere Carnaubawachs. Die Konzentration der Wachse in der Reinigungslösung liegt überlicherweise nicht über etwa 0,3 Gewichtsprozent, vorzugsweise zwischen 0,05 und 0,2 Gewichtsprozent. Als Polymere eignen sich generell alle in Wasser im schwach alkalischen Bereich löslichen Polymerverbindungen, die aus Lösungen unter Filmbildung auftrocknen. In der Regel handelt es sich dabei um Copolymerisate mit einem gewissen Anteil an carbonsäuregruppenhaltigen Monomeren, insbesondere Acrylsäure oder Methacrylsäure, die außerdem nichtionische Monomere, insbesondere aus der Gruppe der Acrylsäure- oder Methacrylsäureester mit niederen Alkoholen und Styrol enthalten. Auch der Gehalt an Polymeren in den Reinigungsmittel lösungen liegt üblicherweise nicht über 0,3 Gewichtsprozent, vorzugsweise zwischen 0,05 und 0,2 Gewichtsprozent. Polymere Filmbildner und Wachse können auch gleichzeitig anwesend sein.

Zur Durchführung des erfindungsgemäßen Verfahrens wird die vorstehend geschilderte Reinigungsmittel lösung in möglichst gleichmäßiger Form auf den zu behandelnden Fußboden aufgetragen und unmittelbar anschließend durch Wischen auf dem Boden verteilt. Das Auftragen geschieht in besonders vorteilhafter Weise durch Aufsprühen entweder mit Hilfe kleiner Handsprühgeräte oder aber, vor allem im gewerblichen Bereich, mit Hilfe maschineller Sprühvorrichtungen. Die aufzutragende Menge richtet sich in gewissen Grenzen nach dem Verschmutzungsgrad des Bodens und seiner Oberflächenrauhigkeit. Sie liegt erfindungsgemäß im Bereich zwischen 0,2 g und 5 g/m² und insbesondere zwischen etwa 0,3 und 2 g/m². Das Wischen erfolgt vorzugsweise mit einem angefeuchteten saugfähigen weichen Gegenstand, insbesondere mit einem Tuch, einem Schwamm oder einem Mop. Während des Wischens wird einerseits die Reinigungsmittellösung gleichmäßig über die gesamte Fläche verteilt, andererseits der angelöste Schmutz zusammen mit überschüssiger Reinigungsmittel lösung von dem saugfähigen Gegenstand aufgenommen. Der saugfähige Gegenstand wird von Zeit zu Zeit in klarem Wasser ausgespült, wobei der aufgenommene Schmutz und überschüssige Tensidlösung abgegeben werden. Größere Flächen können abschnittweise gereinigt werden, um zu verhindern, daß die aufgesprühte Reinigungsmittellösung zu stark antrocknet. Neben hervorragender Reinigungswirkung und der Vermeidung von Streifenbildung auf den Oberflächen zeichnet sich das erfindungsgemäße Verfahren auch noch durch ökologische Vorteile aus. Durch die Applikation der Reinigungsmittel lösung direkt auf die zu reinigende Fußbodenoberfläche wird immer nur die für die Reinigung notwendige Mindestmenge eingesetzt, während bei der herkömmlichen Wischreinigung das Reinigungsmittel in den Wassereimer verdünnt wurde, so daß immer ein großer Anteil ungenutzt mit dem Wischwasser in die Kanalisation gelangte.

### Beispiele

Reinigungswirkung und Rückstandsverhalten wurden an folgenden erfindungsgemäßen Mitteln 1 und 2 und in gleicher Weise auch an den nicht erfindungsgemäßen Mitteln 3 bis 6 geprüft. Die Zusammensetzung der Mittel ergibt sich aus Tabelle 1 (Angaben in Gewichtsprozent).

**Tabelle 1**

| Inhaltsstoffe | Beispiele | | | | | |
|---|---|---|---|---|---|---|
| | 1 | 2 | 3 | 4 | 5 | 6 |
| Ethanol | 5,0 | 5,0 | 5,0 | | | |
| C₁₂-C₁₄-Fettalkoholsulfat-Na | | | 0,58 | | | |
| C₁₂-C₁₄-Fettalkoholethersulfat-Na (2 EO) | 0,5 | 0,5 | | 0,5 | | |
| Kokosalkoholethoxylat (4 EO) | | | 0,5 | 0,5 | | |
| sec. C_{13/18}-Alkansulfonat-Na | | | | | 1,0 | 1,0 |
| C₈-C₁₀-Alkylpolyglucosid (n = 1,6) | 0,5 | 0,5 | | | | |
| Carnaubawachs | 0,1 | | 0,1 | 0,1 | 0,1 | |
| Parfüm | 0,1 | 0,1 | 0,1 | 0,1 | 0,1 | 0,1 |
| Glutaraldehyd | 0,2 | 0,2 | 0,2 | 0,2 | 0,2 | 0,2 |
| Wasser zu 100 Gew.-% | | | | | | |

Rückstandsverhalten und Reinigungswirkung wurden an verschiedenen Bodenbelägen unter unterschiedlichen Bedingungen geprüft:
1. Rückstandsverhalten
   Ein Fußbodenstück der Größe 75 x 60 cm, das mit schwarzen hochglänzenden Kacheln belegt war, wurde zur Hälfte mit dem Reinigungsmittel behandelt und nach dem Abtrocknen visuell durch drei Prüfer abgemustert. Zur Durchführung des Reinigungsverfahrens wurden auf die zu behandelnde Hälfte des Fußbodenstückes mit einer Glaspipette 0,2 ml des jeweiligen Reinigungsmittels aufgebracht und dieses Mittel mit einem feuchten, gut ausgewrungenen Baumwolltuch (25 x 25 cm) durch Wischen gleichmäßig verteilt. Dieser Vorgang wurde, um eine Akkumulation des Reinigungsmittels beobachten zu können, nach Zwischentrocknung des verbleibenden feuchten Reinigungsmittels viermal mit einem frischausgespülten Tuch wiederholt. Nach dem Antrocknen des letzten Auftrags wurde die Bewertung durchgeführt, wobei nach Absprache der Prüfer folgende Bewertungsziffern vergeben wurden:
   - 1 =: kein sichtbarer Unterschied zwischen behandelter und nichtbehandelter Fläche
   - 2 =: leichte Streifenbildung
   - 3 =: stärkere Streifenbildung
   - 4 =: deutlicher, flächig sichtbarer Rückstand
1a. Rückstandsverhalten bei Anwendung der Mittel im herkömmlichen Reinigungsverfahren (Wassereimer-Methode)
   In einem Wassereimer wurde eine Mischflotte dadurch hergestellt, daß 10 g der jeweiligen Mittel pro Liter Leitungswasser (Wasserhärte 25°d) aufgelöst wurden. Mit dieser Lösung wurde ein Baumwolltuch der Größe 25 x 25 cm getränkt und dann das tropfnasse Baumwolltuch zum Wischen der unter 1. beschriebenen Fläche benutzt. Das Tuch wurde dann ausgewrungen und die Fläche einmal mit diesem Tuch nachgewischt. Wie unter 1. angegeben wurde der Wischvorgang jeweils nach dem Abtrocknen der Fläche viermal wiederholt. Die visuelle Bewertung entspricht der unter 1.
2. Reinigungsvermögen nach Gardner (nicht erfindungsgemäß)
   Die Prüfung erfolgte in der für Wischpflegemittel in der Zeitschrift "Seifen-Öle-Fette-Wachse" 1986 S. 371-72 angegebenen Weise an weißen, künstlich angeschmutzten PVC-Platten der Größe 40 x 554 mm. Als Anschmutzung diente das dort angegebene Gemisch aus 7% Ruß, 57% Fettsäuretriglycerid und 36% Benzin. Es wurde in Variante a auf unbehandelte PVC Streifen aufgetragen, während in Variante b PVC-Streifen angeschmutzt wurden, die mit dem Reinigungsmitteln vorbehandelt worden waren. Diese Vorbehandlung, die zur Überprüfung eines schmutzabweisenden Effektes vorgenommen wurde, geschah in der Weise, daß die Fläche von 7 eng nebeneinander liegenden Streifen mit einer Gesamtfläche von 280 x 554 mm mit 5 ml des jeweiligen Reinigungsmittels versehen und dann mit einem feuchten Baumwollappen (25 x 25 cm) gleichmäßig gewischt wurde. Nach dem Abtrocknen wurde diese Behandlung noch zweimal wiederholt, ehe dann die Anschmutzung aufgetragen wurde.

Im eigentlichen Reinigungsgang, der mit einem mechanisch betriebenen Schwamm durchgeführt wurde, betrug die Menge an Reinigungsmittel 6 ml pro Streifen. Die Auswertung von 7 jeweils gleichartig behandelten Streifen erfolgte mit einem Lange Farbdifferenz-Meßgerät Microcolor, das die Ergebnisse in Prozent Reinigungswirkung (bezogen auf die weiße, unbehandelte Folie = 100) lieferte.

Die Ergebnisse, die mit den einzelnen Mitteln in den vorgenannten Prüfverfahren erzeilt wurden, sind in Tabelle 2 zusammengefaßt worden. Bei den dort aufgeführten Mitteln 1a und 2a handelte es sich um Konzentrate, die Tenside und Wachs in den selben Verhältnissen wie die Mittel 1 bzw. 2, aber in 10fach höherer Konzentration enthielten.

**Tabelle 2**

| Prüfverfahren | Beispiele | | | | | | | |
|---|---|---|---|---|---|---|---|---|
| | 1 | 2 | 1a | 2a | 3 | 4 | 5 | 6 |
| 1. Rückstand auf schwarzen Kacheln | | | | | | | | |
| a) Konzentriert (erfindungsgemäß) | 1 | 1 | | | 2 | 2 | 2-3 | 2-3 |
| b) Verdünnung 10 g/l | | | 3 | 3 | | | | |
| 2. Reinigungsvermögen nach Gardner | | | | | | | | |
| a) nicht vorbehandelt | 57 | 58 | | | 54 | 51 | 49 | 50 |
| b) vorbehandelt | 74 | 59 | | | 70 | 68 | 68 | 52 |

Aus den Werten in Tabelle 2 wird deutlich, daß mit dem erfindungsgemäßen Verfahren ein ausgezeichnetes Reinigungsergebnis erzielt wird und gleichzeitig Rückstände auf den gereinigten Flächen praktisch nicht erkennbar sind.

## Patentansprüche

1. Verfahren zur Reinigung von Fußböden unter Verwendung von Alkylethersulfaten, dadurch gekennzeichnet, daß eine wäßrige Tensidlösung in einer Menge von 0,2 bis 5 g pro Quadratmeter unverdünnt auf den Fußboden aufgetragen und dort durch Wischen verteilt wird, wobei diese Tensidlösung eine Kombination aus Alkylpolyglycosid und Alkylethersulfat enthält.

2. Verfahren nach Anspruch 1, bei dem die Tensidlösung zusätzlich ein wassermischbares, flüchtiges organisches Lösungsmittel enthält.

3. Verfahren nach einem der Ansprüche 1 oder 2, bei dem die Tensidlösung 0,2 bis 4 Gewichtsprozent an Tensidgemisch aus Alkylpolyglycosid und Alkylethersulfat enthält.

4. Verfahren nach einem der Ansprüche 1 bis 3, bei dem in der Tensidlösung Alkylpolyglycosid und Alkylethersulfat im Gewichtsverhältnis 4 : 1 bis 1 : 4, vorzugsweise 2 : 1 bis 1 : 2 vorliegen.

5. Verfahren nach einem der Ansprüche 1 bis 4, bei dem die Tensidlösung zusätzlich eine pflegend wirkende Substanz aus der Gruppe Wachse, filmbildende Polymere und deren Gemische enthält.

6. Verfahren nach einem der Ansprüche 1 bis 5, bei dem die Tensidlösung, vorzugsweise in einer Menge von 0,3 bis 2 g pro Quadratmeter, aufgesprüht wird.

## Claims

1. A process for cleaning floors using alkyl ether sulfates, characterized in that an aqueous surfactant solution is applied to the floor in undiluted form in a quantity of 0.2 to 5 g per square metre and is distributed over the floor by wiping, the surfactant solution containing a combination of alkyl polyglycoside and alkyl ether sulfate.

2. A process as claimed in claim 1, in which the surfactant solution additionally contains a water-miscible, volatile organic solvent.

3. A process as claimed in claim 1 or 2, in which the surfactant solution contains 0.2 to 4% by weight of a surfactant mixture of alkyl polyglycoside and alkyl ether sulfate.

4. A process as claimed in any of claims 1 to 3, in which alkyl polyglycoside and alkyl ether sulfate are present in the surfactant solution in a ratio by weight of 4:1 to 1:4 and preferably 2:1 to 1:2.

5. A process as claimed in any of claims 1 to 4, in which the surfactant solution additionally contains a floor-care substance from the group of waxes, film-forming polymers and mixtures thereof.

6. A process as claimed in any of claims 1 to 5, in which the surfactant solution is applied by spraying, preferably in a quantity of 0.3 to 2 g per square metre.

## Revendications

1. Procédé pour le nettoyage de sols en utilisant des alkyléthersulfates, caractérisé en ce qu'on applique sur le sol, sans la diluer, une solution aqueuse d'agents tensioactifs en une quantité de 0,2 à 5 g par mètre carré et on l'y répartit en passant une serpillière, dans lequel cette solution d'agents tensioactifs contient une combinaison d' alkylpolyglycoside et d' alkyléthersulfate.

2. Procédé selon la revendication 1, dans lequel la solution d'agents tensioactifs contient en outre un solvant organique volatil miscible à l'eau.

3. Procédé selon l'une quelconque des revendications 1 ou 2, dans lequel la solution d'agents tensioactifs contient de 0,2 à 4% en poids d'un mélange d'agents tensioactifs alkylpolyglycoside et alkyléthersulfate.

4. Procédé selon l'une quelconque des revendications 1 à 3, dans lequel, dans la solution d'agents tensioactifs, l'alkylpolyglycoside et l'alkyléthersulfate sont présents dans un rapport pondéral de 4:1 à 1:4, de préférence de 2:1 à 1:2.

5. Procédé selon l'une quelconque des revendications 1 à 4, dans lequel la solution d'agents tensioactifs contient en outre une substance à effet d'entretien choisie parmi le groupe comprenant des cires, des polymères filmogènes et leurs mélanges.

6. Procédé selon l'une quelconque des revendications 1 à 5, dans lequel la solution d'agents tensioactifs est pulvérisée de préférence en une quantité de 0,3 à 2 g par mètre carré.
